# EUROPÄISCHE PATENTANMELDUNG

(11) **EP 0 364 857 A1**
(43) Veröffentlichungstag der Anmeldung: **25.04.1990**
(21) Anmeldenummer: 89118757.7
(22) Anmeldetag: 09.10.1989
(51) Int. Cl.: F17C 13/06, B65D 41/48

(54) **Orginalitätsverschluss für Gasflaschenventile**

(30) Priorität: 13.10.1988 DE 8812872 U
(71) Anmelder: MESSER GRIESHEIM GMBH, D-60314 Frankfurt (DE)
(72) Erfinder: Hillen, Klaus, D-4057 Brüggen 1 (DE); Peschke, Wolfram, D-4000 Düsseldorf 12 (DE)

(57) **Zusammenfassung**

Es besteht in einigen Anwendungsbereichen das Bedürfnis, Gasflaschen so mit einem Originalitätsverschluß auszurüsten, daß Manipulationen des Flascheninhaltes erkannt werden können. Hierzu dient eine auf den Gasflaschenventil-Anschlußstutzen aufsetzbare Kappe (3) aus Kunststoff, welche einen Haltering (6) aufweist. Die Innenfläche des Halteringes ist konisch geformt und hinterfaßt widerhakenartig den Gewindeauslauf des Gasflaschenventil-Anschlußstutzens. Der Haltering ist durch Brücken (8) mit dem Rand der Kappe verbunden. Die Brücken dienen als Sollbruchstellen.

## Beschreibung

Die Erfindung betrifft einen Originalitätsverschluß für Gasflaschenventile.

Bei der Belieferung mit Industriegasen in Gasflaschen werden den Kunden mit Gas gefüllte Flaschen zur Verfügung gestellt, die mit dem Gasflaschenventil und der Ventilschutzkappe versehen komplett angeliefert werden. In manchen Kundenkreisen, insbesondere Militär-, Kraftwerks- und Krankenhausbereich, besteht der Wunsch nach einer erhöhten Absicherung dieser Flaschen gegen unbefugte Manipulationen. Auf den Inhalt der Gasflasche kann nämlich verhältnismäßig leicht durch das Gasflaschenventil - Anschlußgewinde eingewirkt werden.

Der Erfindung liegt daher die Aufgabe zugrunde, einen Originalitätsverschluß für Gasflaschenventile zu schaffen, durch den der Flascheninhalt vor unbefugter Manipulation sicherer gemacht wird und der unbefugte Manipulationen leichter erkannbar macht.

Diese Aufgabe ist erfindungsgemäß gelöst mit den im kennzeichnenden Teil des Anspruches 1 angegeben Merkmalen. Vorteilhafte Weiterbildungen der Erfindung sind in den Unteransprüchen angegeben.

Der Erfindung liegt somit der Gedanke zugrunde, den Ventilanschlußstutzen mit einem Einwegverschluß zu schützen, der bei Entfernung zerstört wird und Manipulationen sofort erkennen läßt.

Die Verwendung des erfindungsgemäßen Originalitätsverschlusses kann vom Hersteller mit hoher Sicherheit kontrolliert werden. Eine Nachahmung oder Fälschung ist nur mit sehr hohen Kosten möglich.

Zwei Ausführungsbeispiele der Erfindung sollen anhand der beigefügten Zeichnungen erläutert werden.

Es zeigen:
Fig.1 einen auf enen Gasflaschenventil-Anschlußstutzen aufgesetzten Originalitätsverschluß im Schnitt,
Fig.2 einen Originalitätsverschluß mit Abdrehknebel und
Fig.3 eine teilweise geschnittene Seitenansicht des Originalitätsverschlusses von Fig.2.

Fig.1 zeigt den Gasflaschenventil-Anschlußstutzen 1 eines Gasflaschenventils 2. Auf den Gasflaschenventil-Anschlußstutzen 1 ist ein Originalitätsverschluß aufgesetzt. Erfindungsgemäß besteht dieser aus einer Kappe 3 aus Kunststoff. Der Boden der Kappe 3 kann flach ausgebildet sein. Er kann aber auch, wie hier dargestellt, als Verschlußplatte 4 geformt sein, die mittels einer konischen Anformung direkt die Öffnung des Gasflaschen-Anschlußstutzen verschließt und durch Stege mit der Wand 5 der Kappe 3 verbunden ist. Eventuell austretendes Gas kann durch die Öffnungen zwischen den Stegen sicher abströmen.

Erfindungsgemäß ist an die Kappe 3 ein Haltering 6 mit konisch geformter Innenfläche angeformt. Der Haltering 6 hinterfaßt den Gewindeauslauf 7 des Gasflaschenventil-Anschlußstutzens 1 infolge seiner konischen Innenfläche wie ein Widerhaken. Als Verbindung zwischen Haltering 6 und Kappe 3 dienen Brücken 8, die zugleich Sollbruchstellen darstellen.

Beim Aufsetzen der Kappe 3 verbiegt sich der Haltering 6, so daß er leicht über das Gewinde 9 des Gasflaschenventil-Anschlußstutzens 1 gleitet. Ein Abnehmen ist jedoch nicht mehr möglich, da sich der Haltering 6 im Gewindeauslauf 7 verhakt. Der Originalitätsverschluß läßt sich nur abnehmen, wenn die Brücken 8 zerstört werden.

Die Fig.2 und 3 zeigen eine andere Ausführungsform des Originalitätsverschlusses, die sich von der Ausführungsform gemäß Fig.1 dadurch unterscheidet, daß die Wand 5 und der Haltering 6 einen gemeinsamen Spalt aufweisen. In dem Spalt ist mittels Brücken 10, die ebenfalls als Sollbruchstellen dienen, ein Abdrehknebel 11 befestigt. Diese Ausführungsform hat den Vorteil, daß sich beim Aufsetzen des Originalitätsverschlusses der Haltering 6 besonders leicht verformen kann. Zum Abnehmen des Originalitätsverschlusses wird lediglich der Abdrehknebel 11 entfernt. Von Vorteil ist hierbei auch, daß zugleich der Haltering 6 mit entfernt wird, die Brücken 8 müssen also nicht unbedingt alle zerstört werden. Sie können daher auch stärker oder als zusammenhängende Ringfläche ausgebildet sein.

Weder zum Aufsetzen noch zum Abnehmen des erfindungsgemäßen Originalitätsverschlusses sind Werkzeuge erforderlich. Er kann leicht als Kunststofformteil hergestellt werden. Eine Herstellung aus Metall wäre zwar auch möglich, aber zu teuer.

## Patentansprüche

1. Originalitätsverschluß für Gasflaschenventile (2), gekennzeichnet durch eine auf den Gasflaschenventil-Anschlußstutzen (1) aufsetzbare Kappe (3) aus Kunststoff mit einem den Gewindeauslauf (7) des Gasflaschenventil-Anschlußstutzens hinterfassenden angeformten und mit Sollbruchstellen versehenen Haltering (6), dessen Innenfläche konisch zum Inneren der Kappe hin verlaufend ausgebildet ist.

2. Originalitätsverschluß nach Anspruch 1,
dadurch gekennzeichnet,
daß der Haltering geschlossen ist und mittels als Sollbruchstellen dienenden Brücken (8) mit dem Rand der Kappe verbunden ist.

3. Originalitätsverschluß nach Anspruch 1 oder 2,
dadurch gekennzeichnet,
daß der Haltering und die Wand der Kappe einen gemeinsamen Spalt aufweisen, in welchem mittels Brücken (8) ein Abdrehknebel (11) befestigt ist.
